# EUROPÄISCHE PATENTSCHRIFT

(11) **EP 0 672 376 B1**
(45) Veröffentlichungstag und Bekanntmachung des Hinweises auf die Patenterteilung: **09.06.2004**
(21) Anmeldenummer: 95103842.1
(22) Anmeldetag: 16.03.1995
(51) Int. Cl.: A47L 1/06

(54) **Fensterwischer**
Window cleaning implement
Instrument de nettoyage de fenêtres

(30) Priorität: 17.03.1994 DE 4409084
(43) Veröffentlichungstag der Anmeldung: 20.09.1995
(73) Patentinhaber: Raab, Hans, 9494 Schaan (LI)
(72) Erfinder: Raab, Hans, 9494 Schaan (LI)
(74) Vertreter: Walder, Martin B.

(56) Entgegenhaltungen:
- EP-A- 0 074 525
- US-A- 2 905 960
- US-A- 4 697 296
- US-A- 4 941 228

## Beschreibung

Die Erfindung betrifft einen Fensterwischer gemäss Oberbegriff des Patentanspruchs 1, der an einem mit einem Griff oder Verbindungsstück zum Anbringen eines Griffes oder Stieles verbundenen Basisteil eine langgestreckte Halterung für eine Wischleiste aus elastischem Material sowie für ein entlang der Halterung sich erstreckendes wasseraufnehmendes Kissen aufweist, wobei die Wischleiste in einem in der Halterung verlaufenden, offenen Kanal von hinterschnittenem Querschnitt, zu dem sie einen im wesentlichen komplementären Querschnittsabschnitt aufweist, sitzt.

Die DE-U-7830 211 stellt sich zur Aufgabe, ein Fensterreinigungsgerät zu entwickeln, dessen Teile einfach und schnell auswechselbar und gegeneinander so zu verstellen sind, dass eine Reinigung auch hinter Heizkörpern oder sonstigen Hindernissen mühelos durchgeführt werden kann. Zu diesem Zweck ist der Handgriff des Gerätes nach allen Seiten schwenkbar und seitlich verschiebbar.

Das durch die DE-U-7830 211 beschriebene Fensterreinigungsgerät besitzt ein seitlich verschieb- und auswechselbaren Wischerblatt, eine Fellwalze zum Anfeuchten der Scheiben sowie einen Handgriff. Der Handgriff ist über eine Klemmschraube mit einer das Wischerblatt abstützenden Rückenprofilleiste verbunden. In der Rückenprofilleiste sind das Wischerblatt und die Fellwalze auswechselbar gehalten. Der Handgriff ist über eine Kugel in einer Klemmleiste so mit den übrigen Teilen des Geräts verbunden, dass mit ihm in jeder beliebigen Stellung gearbeitet werden kann. Ein Langloch in der Klemmleiste ermöglicht das Gerät seitlich gegenüber dem Handgriff zu verschieben. Dies erlaubt auch Flächen hinter Hindernissen, wie Heizkörper und dgl., mühelos zu reinigen. Eine Klemmschraube besorgt einmal das Festhalten der Kugel in der Klemmleiste und gleichzeitig das Anpressen einer Fixierungskralle gegen die Rückenprofilleiste und das Wischerblatt. Dieses Wischerblatt ist mit einer Halteprofilleiste zwischen die zwei Lippen der Rückenprofilleiste eingeschoben und dort durch Umbiegen der freien Enden der Halteprofilleiste unverschieblich gehalten.

Solche Fensterwischer sind in weitem Umfang durch Benutzung bekannt. Sie erlauben es, große Flächen schnell und wirksam zu säubern. Voraussetzung ist jedoch eine gute Zugänglichkeit, die in Randbereichen oft nicht mehr besteht. Der Erfindung liegt die Aufgabe zugrunde, Fensterwischer der eingangs genannten Art auch unter beengteren Verhältnissen in Randbereichen einsatzfähig zu machen.

Gemäß der Erfindung wird dieser Zweck durch die kennzeichnenden Merkmale des Patentanspruchs erfüllt. Die Wischleiste ist derart versteift, daß sie mit einem aus dem einen oder dem anderen Kanalende ausgeschobenen Abschnitt funktionsfähig ist, und eine die Wischleiste in solchen in Verschieberichtung gegenüber dem Kissen vorstehenden Stellungen fixierende Arretierung eingerichtet ist.

Hier wird bei Bedarf die Wischleiste mehr oder weniger weit ausgeschoben, beispielsweise um hinter einen Heizkörper zu gelangen, an der Windschutzscheibe des Kraftwagens in den sich unten keilförmig verengenden Zwischenraum über dem Armaturenblock usw..

Die Arretierung weist zweckmäßigerweise einen in dem Basisteil angeordneten, auf die Wischleiste gerichteten Druckbolzen auf, der entweder die Wischleiste nur durch Reibschluß hält oder, bevorzugt, durch Eingriff in eine Vertiefung, wofür dann die Wischleiste mit einer Reihe von Vertiefungen versehen ist.

Die Versteifung der Wischleiste besteht vorzugsweise in einer metallischen Einfassung oder Einlageleiste.

Weitere Maßnahmen, die zur vorteilhaften Ausgestaltung der Erfindung dienen können, sind in der folgenden Beschreibung eines Ausführungsbeispieles angegeben.

Die Zeichnungen geben das Ausführungsbeispiel wieder.
- Fig. 1: zeigt eine Draufsicht auf einen Fensterwischer, teilweise abgeschnitten,
- Fig. 2: zeigt den Fensterwischer rechts in Seitenansicht gemäß Fig. 1 von unten und links in einem Querschnitt durch die Mitte und
- Fig. 3: zeigt den genannten Querschnitt in größerem Maßstab.

Mit einer auch unmittelbar als Griff benutzbaren Aufnahmehülse 1 für einen Stiel ist über ein in verschiedenen Winkelstellungen arretierbares Gelenk 2 und einen Arm 3 eine Aufnahme 4 verbunden, an der in einer hier nicht näher zu betrachtenden Weise ein eine Halterung 5 für eine Wischleiste 6 tragendes Basisteil 7 angebracht ist.

Die Wischleiste 6 ist in einem in der Halterung 5 ausgebildeten Kanal 8 gehalten, der sich von einem runden Querschnitt aus über einen Schacht nach außen öffnet.

Die mit einer metallischen Einfassung 9 versehene Wischleiste 6 füllt den Kanalquerschnitt mit einem runden Wulst 10 und in dem Schacht mit einem Teil des von dem Wulst 10 ausgehenden und aus dem Kanal 8 herausragenden Wischerblattes 11.

Die metallische Einfassung 9 der, sonst aus Gummi 12 bestehenden, Wischleiste 6 endet an dem Wischerblatt 11 unten in kurzem Abstand von dem Kanal 8 und ist oben als Stütze weiter nach vorne gezogen. Ein darüber hinausragender Endabschnitt 13 besteht nur aus dem Gummi.

Bei 14 ist, nur darstellungshalber, eine Einlageleiste gezeichnet. Sie wäre eine Alternative zu der Einfassung 9. Der Querschnitt der Einfassung 9 bestünde in diesem Falle gleichfalls aus dem Gummi 12.

Die Einfassung 9 ist mit einer Reihe von Ausnehmungen 15 versehen. In der Wischleiste 6 im ganzen stellen die Ausnehmungen 15 Vertiefungen dar.

Die Ausnehmungen 15 dienen der Arretierung der Wischleiste 6 mittels eines in dem Basisteil 7 angeordneten Druckbolzens 16. Der Druckbolzen 16 sitzt in einer in unterschiedliche Abschnitte gegliederten Bohrung 17, aus der er oben mit einem Drehgriff 18 und unten mit einem verbreiterten Druckstück 19 herausragt. Zwischen dem Druckstück 19 und einem Absatz in der Bohrung 17 ist eine Druckfeder 20 vorgespannt. Der Drehgriff 18 bildet an einem in die Bohrung 17 ragenden Stutzen zusammen mit einem hier angeordneten Gegenstück eine Kurvenführung 21, derart, daß durch Verdrehen des Drehgriffs 18 der Druckbolzen 16 unter weiterer Anspannung der Druckfeder 20 angehoben und aus der Ausnehmung 15 herausgezogen werden kann.

Die Wischleiste 6 läßt sich dann in Längsrichtung des Kanals 8 verschieben und durch erneute Verdrehung des Drehgriffs 18 und Eingriff des Druckstückes 19 in eine andere Ausnehmung 15 wieder fixieren.

So kann die Wischleiste 6 faßt bis zur Hälfte ihrer Länge aus der Halterung 5 herausragen und, da sie wesentlich schmaler als der übrige, außerdem noch mit einem wasseraufnehmenden Kissen 22 versehene, Fensterwischer ist, in schmale Zwischenräume reichen.

Ein an den beiden Enden der, sonst z.B. aus Aluminiumprofil bestehenden, Halterung 5 jeweils angeordneter, an seinen Ecken und Kanten gerundeter Stoßdämpfer 23 aus einem weicheren Kunststoff erlaubt dabei, auch an den Gegenständen anzustoßen, hinter die die ausgeschobene Wischleiste 6 kommen soll.

## Patentansprüche

1. Fensterwischer mit:
- einem Basisteil (7),
- verbunden mit dem Basisteil (7) einem Griff (1) oder einem Verbindungsstück (1) zum Anbringen eines Griffes oder eines Stieles,
- am Basisteil (7) einer langgestreckten Halterung (5) für eine mit einer Versteifung (9,14) versteiften Wischleiste (6) aus elastischem Material (12, 13) sowie für ein wasseraufnehmendes Kissen (22), wobei
- die Halterung (5) mit einem Kissen (22) versehen ist, und
- in der Halterung (5) ein offener Kanal (8) ausgebildet ist, in welchem Kanal (8) eine Wischleiste (6) sitzt, aus welchem Kanal (8) die Wischleiste (6) seitlich ausschiebbar ist,
- welcher Kanal einen hinterschnittenen Querschnitt besitzt, zu welchem die Wischleiste (6) einen im Wesentlichen komplementären Querschnittabschnitt (10,1) aufweist,
**dadurch gekennzeichnet, dass**
- eine Arretierung (15) eingerichtet ist, um die Wischleiste in einer Stellung zu fixieren, in welcher ein Abschnitt der Wischleiste (6) aus dem einen oder anderen Kanalende ausgeschoben und gegenüber dem Kissen (22) in Verschieberichtung vorstehend ist, wobei dank der Versteifung (9,14) die Wischleiste mit dem ausgeschobenen und gegenüber dem Kissen (22) vorstehenden Abschnitt funktionsfähig ist.

2. Fensterwischer nach Anspruch 1,
**dadurch gekennzeichnet,**
**daß** die Arretierung einen, vorzugsweise in dem Basisteil (7) angeordneten, auf die Wischleiste (6) gerichteten Druckbolzen (16) aufweist.

3. Fensterwischer nach Anspruch 2,
**dadurch gekennzeichnet,**
**daß** dem Druckbolzen (16) eine Reihe von Vertiefungen (15) in der Wischleiste (6) zugeordnet ist.

4. Fensterwischer nach Anspruch 3,
**dadurch gekennzeichnet,**
**daß** der Druckbolzen (16) unter dem Druck einer Feder (20) steht und eine Einrichtung (18,21) vorgesehen ist, ihn unter weiterer Anspannung der Feder (20) von dem Wischerblatt abzuheben.

5. Fensterwischer nach Anspruch 4,
**dadurch gekennzeichnet,**
**daß** die genannte Einrichtung (18,21) eine räumliche Kurvenführung (21) mit zwei durch einen Drehgriff (18) des Bolzens (16) betätigten, axial zusammenwirkenden Kurven aufweist.

6. Fensterwischer nach Anspruch 5,
**dadurch gekennzeichnet,**
**daß** die Wischleiste (6) durch eine steife, vorzugsweise metallische, Einlageleiste (14) versteift ist.

7. Fensterwischer nach Anspruch 6,
**dadurch gekennzeichnet,**
**daß** die Wischleiste (6) durch eine steife, vorzugsweise metallische, Einfassung (9) versteift ist.

8. Fensterwischer nach einem der Ansprüche 1 bis 7,
**dadurch gekennzeichnet,**
**daß** an den beiden Enden der Halterung (5) jeweils ein an seinen Ecken und Kanten gerundeter Stoßdämpfer (23) aus einem weicheren Kunststoff angeordnet ist.

## Claims

1. A window wiper with:
- a base part (7),
- connected with the base part (7) a grip (1) or a linkage piece (1) for attaching a grip or a handle stick,
- on the base part (7) an elongated mounting (5) for a wiper blade (6) made of elastic material (12, 14) and stiffened with a stiffening (9, 14), and for a water absorbing cushion (22), wherein
· the mounting (5) is provided with the cushion (22) and
· an open channel (8) is formed within the mounting (5), in which channel (8) there is seated a wiper blade (6) that can be laterally displaced to project beyond said channel (8),
· said channel having an undercut cross section and the wiper blade (6) having a cross section portion (10,1) that is substantially complementary to said channel cross section,
**characterized in that**
- a stop (15) is provided in order to permit the wiper blade to be fixed in a position in which a portion of the wiper blade (6) extends beyond one or the other end of the channel and projects beyond the cushion (22) in the displacement direction, so that thanks to the stiffening (9,14), the wiper blade is capable of functioning with the portion that has been moved out of the channel and projects beyond the cushion (22).

2. A window wiper in accordance with Claim 1, **characterized in that** the stop is preferably provided with a clamping bolt (16) that is arranged in the base part (7) and points towards the wiper blade (6)

3. A window wiper in accordance with Claim 2, **characterized in that** on the wiper blade (6) there is provided a series of depressions (15) for the clamping bolt (16).

4. A window wiper in accordance with Claim 3, **characterized in that** the clamping bolt (16) is subject to the pressure of a spring (20) and there is provided a device (18, 21) for lifting it off the wiper blade by further compressing the spring (20).

5. A window wiper in accordance with Claim 4, **characterized in that** the said device (18, 21) has a special guide contour (21) with two curves that collaborate axially when they are operated by means of a turning knob (18) of the bolt (16).

6. A window wiper in accordance with Claim 5, **characterized in that** the wiper blade (6) is stiffened by a stiff and preferably metallic insertion bar (14).

7. A window wiper in accordance with Claim 6, **characterized in that** the wiper blade is stiffened by a stiff and preferably metallic framing (9).

8. A window wiper in accordance with any one of Claims 1 to 7, **characterized in that** on each of the two ends of the mounting (5) there is arranged a shock absorber (23) made of a softer plastic material and having rounded edges and corners.

## Revendications

1. Raclette essuie-fenêtre avec :
- une partie de base (7),
- une poignée (1) ou une pièce de raccord (1) reliée à la partie de base (7) pour monter une poignée ou un manche,
- sur la partie de base (7) une monture allongée (5) pour une baguette d'essuyage (6) en un matériau élastique (12, 13) renforcée avec un renforcement (9, 14) ainsi que pour un coussin absorbeur d'eau (22),
- la monture (5) étant pourvue d'un coussin (22) et
- un conduit ouvert (8) étant configuré dans la monture (5), conduit (8) dans lequel se trouve une baguette d'essuyage (6), conduit (8) à partir duquel la baguette d'essuyage (6) peut être sortie en glissant latéralement,
- lequel conduit possède une section à contre-dépouille pour laquelle la baguette d'essuyage (6) présente une section transversale (10, 1) substantiellement complé-mentaire,
**caractérisée en ce**
**qu'**un dispositif d'arrêt (15) est aménagé pour fixer la baguette d'essuyage dans une position dans laquelle un segment de la baguette d'essuyage (6) est sorti en glissant de l'une ou l'autre extrémité du conduit et fait saillie en face du coussin (22) dans le sens de glissement, la baguette d'essuyage étant apte à fonctionner avec le segment sorti en glissant et faisant saillie en face du coussin (22).

2. Raclette essuie-fenêtre selon la revendication 1,
**caractérisée en ce**
**que** le dispositif d'arrêt présente un boulon de pression (16), placé de préférence dans la partie de base (7), dirigé sur la baguette d'essuyage (6).

3. Raclette essuie-fenêtre selon la revendication 2,
**caractérisée en ce**
**qu'**une série d'évidements (15) dans la baguette d'essuyage (6) est associée au boulon de pression (16).

4. Raclette essuie-fenêtre selon la revendication 3,
**caractérisée en ce**
**que** le boulon de pression (16) est sous la pression d'un ressort (20) et qu'il est prévu un dispositif (18, 21) pour le soulever de la raclette par une tension supplémentaire du ressort (20).

5. Raclette essuie-fenêtre selon la revendication 4,
**caractérisée en ce**
**que** ledit dispositif (18, 21) présente un guidage de courbe dans l'espace (21) avec deux courbes coopérant axialement, actionnées par une poignée tournante (18) du boulon (16).

6. Raclette essuie-fenêtre selon la revendication 5,
**caractérisée en ce**
**que** la baguette d'essuyage (6) est renforcée par une baguette d'armature intérieure (14) rigide, de préférence métallique.

7. Raclette essuie-fenêtre selon la revendication 6,
**caractérisée en ce**
**que** la baguette d'essuyage (6) est renforcée par un bordage (9) rigide, de préférence métallique.

8. Raclette essuie-fenêtre selon l'une des revendications 1 à 7,
**caractérisée en ce**
**qu'**un amortisseur de chocs (23) arrondi sur ses coins et ses bords en une matière synthétique assez souple est placé respectivement à chacune des deux extrémités de la monture (5).
